# EUROPÄISCHE PATENTSCHRIFT

(11) **EP 3 999 736 B1**
(45) Veröffentlichungstag und Bekanntmachung des Hinweises auf die Patenterteilung: **08.05.2024**
(21) Anmeldenummer: 20729044.6
(22) Anmeldetag: 27.05.2020
(51) Int. Cl.: F02M 61/06, F02M 61/18

(54) **KRAFTSTOFFINJEKTOR FÜR BRENNKRAFTMASCHINEN**
FUEL INJECTOR FOR INTERNAL COMBUSTION ENGINES
INJECTEUR DE CARBURANT DESTINÉ À DES MOTEURS À COMBUSTION INTERNE

(30) Priorität: 18.07.2019 DE 102019210631
(43) Veröffentlichungstag der Anmeldung: 25.05.2022
(73) Patentinhaber: Robert Bosch GmbH, 70442 Stuttgart (DE)
(72) Erfinder: WOLF, Fabian, 71272 Renningen (DE); BAADSHAUG, Knut Kristian, 70565 Stuttgart (DE); SUENDERHAUF, Gerhard, 75233 Tiefenbronn (DE); KOENINGER, Andreas, 75245 Neulingen-Goebrichen (DE)
(86) Internationale Anmeldenummer: PCT/EP2020/064627
(87) Internationale Veröffentlichungsnummer: WO 2021/008763

(56) Entgegenhaltungen:
- EP-A1- 1 795 744
- EP-A1- 3 014 104
- DE-A1- 3 239 461
- US-A1- 2007 108 317

## Beschreibung

### Technisches Gebiet

Die Erfindung betrifft einen Kraftstoffinjektor für Brennkraftmaschinen, wie er insbesondere als Bestandteil eines sogenannten Common-Rail-Einspritzsystems für selbstzündende Brennkraftmaschinen für Anwendungen mit relativ hohen maximalen Durchfluss- bzw. Einspritzmengen eingesetzt wird.

### Stand der Technik

Ein Kraftstoffinjektor für Brennkraftmaschinen mit den Merkmalen des Oberbegriffs des Anspruchs 1 ist aus der DE 10 2016 116 690 A1 bekannt. Der bekannte Kraftstoffinjektor zeichnet sich durch eine Düsennadel mit einer Nadelspitze aus, die in Richtung eines Sacklochgrunds eines Düsenkörpers unterhalb eines kegelförmig ausgebildeten Abschnitts einen zylindrischen Abschnitt mit zwei radial um eine Längsachse der Düsennadel umlaufende Kanten aufweist, wobei in einer geschlossenen Stellung der Düsennadel die dem Sacklochgrund zugewandte zweite Kante unterhalb einer unteren Einlaufkante einer Einspritzöffnung, in einer teilweise geöffneten Stellung der Düsennadel die dem Sacklochgrund abgewandte erste Kante unterhalb einer oberen Einlaufkante der Einspritzöffnung, und in einer vollständig geöffneten Stellung der Düsennadel die zweite Kante oberhalb der unteren Einlaufkante der Einspritzöffnung angeordnet ist. Eine derartige Ausbildung der Nadelspitze der Düsennadel soll insbesondere eine stabile Strömung zwischen der Düsennadel, dem Sackloch und der Einspritzöffnung ermöglichen bzw. instabile Strömungszustände vermeiden. Derartige instabile Strömungszustände können sich in einer Kavitationsneigung im Teilhubbereich der Düsennadel äußern und somit insbesondere auch die Mengengenauigkeit über die Lebensdauer des Kraftstoffinjektors negativ beeinträchtigen.

Die EP 3 014 104 A1 offenbart weiterhin eine Düsenbaugruppe für einen Kraftstoffinjektor mit einer Düsennadel, die stromabwärts einer konischen Dichtfläche eine weitere Konusfläche aufweist.

### Offenbarung der Erfindung

Der erfindungsgemäße Kraftstoffinjektor für Brennkraftmaschinen mit den Merkmalen des Anspruchs 1 hat neben den gewünschten Eigenschaften wie der Erzielung einer stabilen Strömung bei gleichzeitig niedrigem Schadvolumen vor allem den Vorteil, dass dessen Kavitationsneigung in einem Teilhubbereich der Düsennadel, bei dem die Querschnittsfläche im Bereich des Sitzes zwischen der Düsennadel und dem Düsenkörper geringer ist als der Querschnitt der Einspritzöffnungen unterhalb des Düsensitzes, deutlich reduziert wird. Zusätzlich wird eine hohe Strömungseffizienz im Vollhubbereich der Düsennadel erzielt.

Erfindungsgemäß werden die oben genannten Vorteile bei dem erfindungsgemäßen Kraftstoffinjektor dadurch gelöst, dass der Durchmesser der Düsennadel im Bereich der ersten Kante größer ist als der Durchmesser der Düsennadel im Bereich der zweiten Kante, und dass ein Abstand zwischen den beiden Kanten in Richtung der Längsachse betrachtet dem 0,4-fachen bis 1,6-fachen eines Durchmessers der Einspritzöffnung in einem Einlaufbereich zum Sackloch in nicht verrundetem Zustand des Einlaufbereichs entspricht. Die Düsennadel weist zwischen den beiden Kanten einen konvexen Abschnitt auf.

Vorteilhafte Weiterbildungen des erfindungsgemäßen Kraftstoffinjektors für Brennkraftmaschinen sind in den Unteransprüchen aufgeführt.

Der oben beschriebene allgemeine Erfindungsgedanke kann in konstruktiver Weise unterschiedlich umgesetzt werden, um jeweils spezifisch vorteilhafte Vorteile zu erzielen.

Unabhängig von der Form der Düsennadel im axialen Endbereich bzw. im Bereich der Nadelspitze sieht es eine weitere konstruktiv bevorzugte Ausgestaltung vor, dass die Düsennadel zwischen der ersten Kante und der Dichtfläche am Düsensitz einen zylindrisch ausgebildeten Abschnitt aufweist.

In Weiterbildung des zuletzt gemachten Vorschlags ist es vorgesehen, dass sich an den zylindrisch ausgebildeten Abschnitt in Richtung zur Dichtfläche am Düsenkörper ein kegelförmig ausgebildeter Abschnitt anschließt, dessen Winkel zur Längsachse der Düsennadel größer ist als der Winkel zwischen der Dichtfläche und der Längsachse.

In Weiterbildung des zuletzt gemachten Vorschlags ist es von besonderem Vorteil, wenn der Unterschied der beiden Winkel an der Düsennadel weniger als 8,5° beträgt. Dadurch wird insbesondere eine starke Umlenkung des Kraftstoffflusses mit entsprechend negativen Wirkungen vermieden.

Alternativ zu einem zylindrisch ausgebildeten Abschnitt zwischen der ersten Kante und der Dichtfläche im Bereich des Düsenkörpers kann es auch vorgesehen sein, dass die Düsennadel dort einen konkav ausgebildeten Abschnitt aufweist.

Auch hinsichtlich der Ausbildung der Düsennadel unterhalb der zweiten Kante bzw. in Richtung des Grunds des Sacklochs gibt es unterschiedliche Möglichkeiten. So kann es beispielsweise vorgesehen sein, dass die zweite Kante eine ebene Stirnfläche der Nadelspitze begrenzt. Alternativ hierzu kann es vorgesehen sein, dass die Nadelspitze auf der der ersten Kante abgewandten Seite der zweiten Kante kegelförmig ausgebildet ist.

Unabhängig von der soweit beschriebenen konkreten Form der Düsennadel ist es hinsichtlich der Strömungsführung auch wichtig, den Düsenkörper in einer vorteilhaften Art und Weise konstruktiv zu gestalten. Hierzu ist es insbesondere vorgesehen, dass das Sackloch im Düsenkörper einen zylindrischen Abschnitt aufweist, der in einen gerundet ausgebildeten Sacklochgrund übergeht, und dass der Übergang zwischen dem zylindrischen Abschnitt und dem gerundeten Sacklochgrund zwischen der oberen und unteren Einlaufkante der Einspritzöffnung angeordnet ist, wobei die Längsachse der Einspritzöffnung vorzugsweise den Übergang schneidet.

Eine weitere Optimierung des Kraftstoffflusses in Richtung der Einspritzöffnung sieht vor, dass die Einspritzöffnung im Einlaufbereich zum Sackloch gerundet ausgebildet ist.

Weitere Vorteile, Merkmale und Einzelheiten der Erfindung ergeben sich aus der nachfolgenden Beschreibung bevorzugter Ausführungsformen des Kraftstoffinjektors sowie anhand der Zeichnungen.

Kurze Beschreibung der Zeichnungen
- Fig. 1: zeigt einen axialen Endabschnitt eines bekannten Kraftstoffinjektors,
- Fig. 2: ein Detail der Fig. 1 im Bereich einer Einspritzöffnung am Düsenkörper,
- Fig. 3 bis Fig. 5: den Kraftstoffinjektor gemäß Fig. 1 bei unterschiedlichen Stellungen seiner Düsennadel jeweils in einem Teillängsschnitt,
- Fig. 6: eine nicht erfindungsgemäße Ausgestaltung der Düsennadel,
- Fig. 7: eine erfindungsgemäß geformte Düsennadel,
- Fig. 8: und
- Fig. 9: in jeweils vereinfachten Teillängsschnitten unterschiedlich geformte nicht erfindungsgemäße Düsennadelendbereiche und
- Fig. 10 bis Fig. 12: weitere Variationen der Geometrie der Düsennadel in Teillängsschnitten.

### Ausführungsformen der Erfindung

Gleiche Elemente bzw. Elemente mit gleicher Funktion sind in den Figuren mit den gleichen Bezugsziffern versehen.

In den Fig. 1 bis 5 ist bereichsweise ein Kraftstoffinjektor 10 zum Einspritzen von Kraftstoff in den nicht gezeigten Brennraum einer selbstzündenden Brennkraftmaschine dargestellt. Der dargestellte axial untere Endbereich des Kraftstoffinjektors 10 ist dabei dem Brennraum der Brennkraftmaschine zugewandt. Insbesondere ist der Kraftstoffinjektor 10 Bestandteil eines sogenannten Common-Rail-Einspritzsystems für selbstzündende Brennkraftmaschinen, wobei der Systemdruck vorzugsweise mehr als 2000 bar beträgt. Weiterhin findet der dargestellte Kraftstoffinjektor 10 vorzugsweise Verwendung bei Anwendungen, die relativ hohe maximale Durchflussmengen erfordern.

Der Kraftstoffinjektor 10 weist einen Düsenkörper 12 auf, in dem ein Sackloch 14 ausgebildet ist. Das Sackloch 14 weist im Längsschnitt eine kegelförmig um eine Längsachse 15 des Düsenkörpers 12 ausgebildeten Abschnitt 16 auf, der eine Sitzfläche 17 ausbildet. Der Abschnitt 16 geht in einen zylindrischen Abschnitt 18 über, an den sich ein gerundet ausgebildeter Sacklochgrund 20 anschließt. Im Übergangsbereich zwischen dem zylindrischen Abschnitt 18 und dem Sacklochgrund 20 mündet wenigstens eine als Durchgangsbohrung im Düsenkörper 12 ausgebildete Einspritzöffnung 22, über die Kraftstoff aus dem Düsenkörper 12 in den Brennraum der Brennkraftmaschine eingespritzt werden kann.

Die Einspritzöffnung 22 ist gegenüber der Längsachse 15 in einem schrägen Winkel α angeordnet, wobei eine Längsachse 23 der Einspritzöffnung 22 vorzugsweise den Übergang zwischen dem zylindrischen Abschnitt 18 und dem Sacklochgrund 20 schneidet (Fig. 2).

Entsprechend der Darstellung der Fig. 2 kann es vorgesehen sein, dass der Einlaufbereich 24 der Einspritzöffnung 22 mit einer Rundung 25 ausgestattet ist. Der Durchmesser der Einspritzöffnung 22 in dem Bereich außerhalb der Rundung 25 ist mit d bezeichnet.

Der soweit beschriebene Düsenkörper 12 wirkt zum Einspritzen von Kraftstoff in den Brennraum der Brennkraftmaschine über die wenigstens eine Einspritzöffnung 22 mit einer entlang der Längsachse 15 hubbeweglich angeordneten Düsennadel 26 zusammen. Die Düsennadel 26 wird beispielsweise mittels eines nicht dargestellten Magnetaktuators auf an sich bekannte Art und Weise bewegt, derart, dass in einer in der Fig. 3 dargestellten abgesenkten Position der Düsennadel 26 diese mit dem Düsenkörper 12 bzw. dessen Sitzfläche 17 im Bereich einer kegelförmig ausgebildeten Dichtfläche 28 der Düsennadel 26 einen Dichtsitz 30 ausbildet, um die wenigstens eine Einspritzöffnung 22 zumindest mittelbar zu verschließen. In der in den Fig. 4 und 5 dargestellten, teilweise bzw. vollständig angehobenen Düsennadel 26 ist demgegenüber ein Zulaufspalt 32 in Richtung der wenigstens einen Einspritzöffnung 22 freigegeben, sodass der Kraftstoff in den Brennraum der Brennkraftmaschine eingespritzt werden kann.

Die Dichtfläche 28 der Düsennadel 26 geht auf der dem Sacklochgrund 20 zugewandten Seite geht in einen zylindrischen Abschnitt 35 als Teil einer Nadelspitze 34 über, an den sich wiederum ein kegelförmig ausgebildeter Abschnitt 36 anschließt. Die dem Sacklochgrund 20 zugewandte Stirnfläche 38 der Düsennadel 26 ist als ebene, d.h. senkrecht zur Längsachse 15 verlaufende Stirnfläche 38 ausgebildet.

Der Übergang zwischen dem zylindrischen Abschnitt 35 in den kegelförmigen Abschnitt 36 der Düsennadel 26 bildet eine radial um die Längsachse 15 umlaufende erste Kante 41 mit einem ersten Durchmesser D₁ aus. Die Stirnfläche 38 bildet am Übergang zum kegelförmigen Abschnitt 36 einen zweite, radial um die Längsachse 15 umlaufende Kante 42 mit einem zweiten Durchmesser D₂ aus. Dabei ist der zweite Durchmesser D₂ kleiner als der erste Durchmesser D₁. Weiterhin ist zwischen den beiden Kanten 41, 42 in Richtung der Längsachse 15 betrachtet ein axialer Abstand a ausgebildet. Der Abstand a beträgt das 0,4-fache bis 1,6-fache des Durchmessers d der Einspritzöffnung 22 außerhalb des Einlaufbereichs 24, d.h. im zylindrischen Bereich der Einspritzöffnung 22.

In der Fig. 3 ist die Schließposition der Düsennadel 26 in dem Düsenkörper 12 dargestellt. Dabei befindet sich die zweite Kante 42 axial in Richtung der Längsachse 15 betrachtet unterhalb einer unteren Einlaufkante 44 der Einspritzöffnung 22.

In der Fig. 4 ist eine teilweise geöffnete Düsennadel 26 dargestellt. Dabei befindet sich die erste Kante 41 in axialer Richtung der Längsachse 15 betrachtet unterhalb einer oberen Einlaufkante 45 der Einspritzöffnung 22. Dies bewirkt, dass eine Primärströmung 46, die unmittelbar von dem Zulaufspalt 32 in den Bereich der Einspritzöffnung 22 gelangt, strömungstechnisch besonders günstig geführt wird. Die in der Fig. 4 dargestellte Öffnungsstellung der Düsennadel 26 zeichnet sich dadurch aus, dass der (ringförmige) Querschnitt A_{Sitz} im Bereich des Zulaufspalts 32 kleiner ist als die Summe der Querschnitte A_{SL} der Einspritzöffnungen 22.

In der Fig. 5 ist der (vollständig) geöffnete Zustand der Düsennadel 26 dargestellt. Dabei befindet sich die zweite Kante 42 vorzugsweise unterhalb der oberen Einlaufkante 45 der Einspritzöffnung 22, maximal ca. 30µm darüber. Eine derartige Anordnung bewirkt, dass eine Sekundärströmung 48, die vom Sacklochgrund 20 in den Bereich der Einspritzöffnungen 22 gelangt, im Bereich der Einspritzöffnungen 22 relativ geringe Strömungsablösungen erzeugt. Weiterhin ist der (vollständig) geöffnete Zustand der Düsennadel 26 dadurch gekennzeichnet, dass der Querschnitt A_{Sitz} des Zulaufspalts 32 größer ist als die Summe der Querschnitte A_{SL} der Einspritzöffnungen 22.

In der Fig. 6 ist eine gegenüber den Fig. 1 bis 5 abgewandelte Düsennadel 26a dargestellt. Diese zeichnet sich dadurch aus, dass anstelle des kegelförmigen Abschnitts 36 ein zylindrischer Abschnitt 49 zwischen dem zylindrischen Abschnitt 35 und der Stirnfläche 38 vorgesehen ist. Die erste Kante 41 befindet sich im Übergang von dem Abschnitt 35 zu der die Abschnitte 35 und 49 verbindenden Ringfläche 50.

Die in der Fig. 7 dargestellte Düsennadel 26b weist demgegenüber beim Übergang von dem zylindrischen Abschnitt 35 zu der (ebenen) Stirnfläche 38 einen konvex bzw. gerundet ausgebildeten Abschnitt 51 auf.

Die in der Fig. 8 dargestellte Düsennadel 26c weist anstelle des konvex ausgebildeten Abschnitts 51 einen konkav ausgebildeten Abschnitt 52 auf.

In der Fig. 9 ist bei der Düsennadel 26d der Fall dargestellt, bei der der Übergang zwischen dem zylindrischen Abschnitt 35 in die (ebene) Stirnfläche 38 durch zwei, unterschiedliche Winkel zur Längsachse 15 aufweisende, konisch ausgebildete Abschnitte 53, 54 ausgebildet ist.

In der Fig. 10 ist eine Düsennadel 26e dargestellt, bei der sich an die Dichtfläche 28 in Richtung zum zylindrischen Abschnitt 35 ein kegelförmiger Abschnitt 55 anschließt. Der kegelförmig ausgebildete Abschnitt 55 weist einen Winkel β auf, der um maximal 8,5° größer ist als ein Winkel y zwischen der Dichtfläche 28 und einer Parallelen zur Längsachse 15.

In der Fig. 11 ist eine Düsennadel 26f dargestellt, bei der der Übergang zwischen der Dichtfläche 28 zur ersten Kante 41 durch einen konkav ausgebildeten Abschnitt 56 erfolgt.

Zuletzt ist in der Fig. 12 der Fall dargestellt, bei der die Düsennadel 26g grundsätzlich wie die Düsennadel 26f geformt ist, jedoch die Stirnfläche 38e geneigt bzw. kegelförmig ausgebildet ist.

## Patentansprüche

1. Kraftstoffinjektor (10) für Brennkraftmaschinen, mit einem Düsenkörper (12), in dem ein Sackloch (14) ausgebildet ist, von dem wenigstens eine Einspritzöffnung (22) ausgeht, und mit einer im Düsenkörper (12) längsbeweglich angeordneten Düsennadel (26; 26a bis 26g), an der auf dem Sackloch (14) zugewandten Seite eine Dichtfläche (28) ausgebildet ist, mit der die Düsennadel (26; 26a bis 26g) zur Steuerung eines Kraftstoffflusses zu der wenigstens einen Einspritzöffnung (22) mit einer Sitzfläche (17) des Düsenkörpers (12) zusammenwirkt, und mit einer sich an die Dichtfläche (28) in Richtung zum Sackloch (14) anschließenden Nadelspitze (34), die eine radial um eine Längsachse (15) umlaufende erste Kante (41) mit einem ersten Durchmesser (D₁) aufweist, an den sich in Richtung des Sacklochgrunds (20) eine zweite, radial um die Längsachse (15) umlaufende Kante (42) mit einem zweiten Durchmesser (D₂) anschließt, wobei in einer einen Dichtsitz (30) ausbildenden, abgesenkten Stellung der Düsennadel (26; 26a bis 26g) die zweite Kante (42) in Richtung der Längsachse (15) betrachtet unterhalb einer unteren Einlaufkante (44) der Einspritzöffnung (22) angeordnet ist, in einer teilweise geöffneten Stellung der Düsennadel (26; 26a bis 26g) die erste Kante (41) in Richtung der Längsachse (15) betrachtet unterhalb einer oberen Einlaufkante (45) der Einspritzöffnung (22) angeordnet ist und in einer vollständig geöffneten Stellung der Düsennadel (26; 26a bis 26g) in Richtung der Längsachse (15) betrachtet die zweite Kante (42) oberhalb der unteren Einlaufkante (44) der Einspritzöffnung (22) angeordnet ist,
**dadurch gekennzeichnet,**
**dass** der Durchmesser (D₁) der Düsennadel (26; 26a bis 26g) im Bereich der ersten Kante (41) größer ist als der Durchmesser (D₂) der Düsennadel (26; 26a bis 26g) im Bereich der zweiten Kante (42), und dass ein Abstand (a) zwischen den beiden Kanten (41, 42) in Richtung der Längsachse (15) betrachtet dem 0,4-fachen bis 1,6-fachen eines Durchmessers (d) der Einspritzöffnung (22) in einem Einlaufbereich (24) zum Sackloch (14) in nicht verrundetem Zustand des Einlaufbereichs (24) entspricht, und die Düsennadel (26b; 26c) zwischen den beiden Kanten (41, 42) einen konvex ausgebildeten Abschnitt (51; 52) aufweist.

2. Kraftstoffinjektor nach Anspruch 1,
**dadurch gekennzeichnet,**
**dass** die Düsennadel (26; 26a bis 26e) zwischen der ersten Kante (41) und der Dichtfläche (28) einen zylindrisch ausgebildeten Abschnitt (35) aufweist.

3. Kraftstoffinjektor nach Anspruch 2,
**dadurch gekennzeichnet,**
**dass** sich an den zylindrisch ausgebildeten Abschnitt (35) in Richtung zur Dichtfläche (28) ein kegelförmig ausgebildeter Abschnitt (55) anschließt, dessen Winkel (β) zur Längsachse (15) größer ist als der Winkel (y) zwischen der Dichtfläche (28) und der Längsachse (15).

4. Kraftstoffinjektor nach Anspruch 3,
**dadurch gekennzeichnet,**
**dass** der Unterschied der beiden Winkel (β, γ) weniger als 8,5° beträgt.

5. Kraftstoffinjektor nach einem der Ansprüche 1 bis 4,
**dadurch gekennzeichnet,**
**dass** die Düsennadel (26f; 26g) zwischen der ersten Kante (41) und der Dichtfläche (28) einen konkav ausgebildeten Abschnitt (56) aufweist.

6. Kraftstoffinjektor nach einem der Ansprüche 1 bis 5,
**dadurch gekennzeichnet,**
**dass** die zweite Kante (42) eine ebene Stirnfläche (38) der Nadelspitze (34) begrenzt.

7. Kraftstoffinjektor nach einem der Ansprüche 1 bis 6,
**dadurch gekennzeichnet,**
**dass** die Nadelspitze (34) auf der der ersten Kante (41) abgewandten Seite der zweiten Kante (42) mit einer kegelförmig ausgebildeten Stirnfläche (38a) versehen ist.

8. Kraftstoffinjektor nach einem der Ansprüche 1 bis 7,
**dadurch gekennzeichnet,**
**dass** das Sackloch (14) einen zylindrischen Abschnitt (18) aufweist, der in den gerundet ausgebildeten Sacklochgrund (20) übergeht, und dass der Übergang zwischen dem zylindrischen Abschnitt (18) und dem gerundeten Sacklochgrund (20) zwischen der unteren und oberen Einlaufkante (44, 45) der Einspritzöffnung (22) angeordnet ist, wobei eine Längsachse (23) der Einspritzöffnung (22) vorzugsweise den Übergang zwischen dem zylindrischen Abschnitt (18) und dem Sacklochgrund (20) schneidet.

9. Kraftstoffinjektor nach einem der Ansprüche 1 bis 8,
**dadurch gekennzeichnet,**
**dass** die Einspritzöffnung (22) im Einlaufbereich (24) zum Sackloch (14) mit einer Rundung (25) ausgebildet ist.

## Claims

1. Fuel injector (10) for internal combustion engines, having a nozzle body (12), in which there is formed a blind hole (14), from which at least one injection opening (22) starts, and having a nozzle needle (26; 26a to 26g), which is arranged in a longitudinally movable manner in the nozzle body (12) and on which, on the side facing the blind hole (14), there is formed a sealing surface (28), by means of which the nozzle needle (26; 26a to 26g) interacts with a seat surface (17) of the nozzle body (12) in order to control a fuel flow to the at least one injection opening (22), and having a needle tip (34), which adjoins the sealing surface (28) in the direction of the blind hole (14) and has a first edge (41) with a first diameter (D₁) extending radially around a longitudinal axis (15), adjoining which in the direction of the blind hole bottom (20) there is a second edge (42) with a second diameter (D₂) extending radially around the longitudinal axis (15), wherein, in a lowered position of the nozzle needle (26; 26a to 26g) forming a sealing seat (30), the second edge (42) is arranged below a lower inlet edge (44) of the injection opening (22) when viewed in the direction of the longitudinal axis (15), wherein, in a partially open position of the nozzle needle (26; 26a to 26g), the first edge (41) is arranged below an upper inlet edge (45) of the injection opening (22) when viewed in the direction of the longitudinal axis (15), and wherein, in a fully open position of the nozzle needle (26; 26a to 26g), the second edge (42) is arranged above the lower inlet edge (44) of the injection opening (22) when viewed in the direction of the longitudinal axis (15),
**characterized in that**
the diameter (D₁) of the nozzle needle (26; 26a to 26g) in the region of the first edge (41) is greater than the diameter (D₂) of the nozzle needle (26; 26a to 26g) in the region of the second edge (42), and **in that** a distance (a) between the two edges (41, 42), when viewed in the direction of the longitudinal axis (15), corresponds to 0.4 times to 1.6 times a diameter (d) of the injection opening (22) in an inlet region (24) to the blind hole (14) in the non-rounded state of the inlet region (24), and the nozzle needle (26b; 26c) between the two edges (41, 42) has a section (51; 52) of convex design.

2. Fuel injector according to Claim 1,
**characterized in that**
the nozzle needle (26; 26a to 26e) between the first edge (41) and the sealing surface (28) has a section (35) of cylindrical design.

3. Fuel injector according to Claim 2,
**characterized in that**
the section (35) of cylindrical design is adjoined in the direction of the sealing surface (28) by a section (55) of conical design whose angle (β) with respect to the longitudinal axis (15) is greater than the angle (γ) between the sealing surface (28) and the longitudinal axis (15).

4. Fuel injector according to Claim 3,
**characterized in that**
the difference between the two angles (β, γ) is less than 8.5°.

5. Fuel injector according to one of Claims 1 to 4, **characterized in that**
the nozzle needle (26f; 26g) between the first edge (41) and the sealing surface (28) has a section (56) of concave design.

6. Fuel injector according to one of Claims 1 to 5, **characterized in that**
the second edge (42) delimits a flat end face (38) of the needle tip (34).

7. Fuel injector according to one of Claims 1 to 6, **characterized in that**
the needle tip (34) is provided with an end face (38a) of conical design on that side of the second edge (42) that faces away from the first edge (41).

8. Fuel injector according to one of Claims 1 to 7, **characterized in that**
the blind hole (14) has a cylindrical section (18) which merges into the rounded blind hole bottom (20), and **in that** the transition between the cylindrical section (18) and the rounded blind hole bottom (20) is arranged between the lower and upper inlet edges (44, 45) of the injection opening (22), wherein a longitudinal axis (23) of the injection opening (22) preferably intersects the transition between the cylindrical section (18) and the blind hole bottom (20).

9. Fuel injector according to one of Claims 1 to 8, **characterized in that**
the injection opening (22) is formed with a rounded portion (25) in the inlet region (24) to the blind hole (14) .

## Revendications

1. Injecteur de carburant (10) pour moteurs à combustion interne, comprenant un corps de buse (12) dans lequel est formé un trou borgne (14) d'où part au moins un trou d'injection (22), et comprenant une aiguille d'injecteur (26 ; 26a à 26g) agencée dans le corps de buse (12) de manière à pouvoir se déplacer longitudinalement, sur laquelle est formée, sur le côté tourné vers le trou borgne (14), une surface d'étanchéité (28) avec laquelle l'aiguille d'injecteur (26 ; 26a à 26g) coopère par une surface de siège (17) du corps de buse (12) pour commander un écoulement de carburant vers ledit au moins un trou d'injection (22), et avec une pointe d'aiguille (34) se raccordant à la surface d'étanchéité (28) en direction du trou borgne (14), qui présente une première arête (41) d'un premier diamètre (D₁) s'étendant radialement autour d'un axe longitudinal (15), à laquelle se raccorde, en direction du fond (20) du trou borgne, une deuxième arête (42) d'un deuxième diamètre (D₂) s'étendant radialement autour de l'axe longitudinal (15), formant, dans une position abaissée de l'aiguille d'injecteur (26 ; 26a à 26g) un siège d'étanchéité (30) ; la deuxième arête (42), vue dans la direction de l'axe longitudinal (15), est agencée au-dessous d'un bord d'entrée inférieur (44) du trou d'injection (22), dans une position d'ouverture partielle de l'aiguille d'injecteur (26 ; 26a à 26g), la première arête (41), vue dans la direction de l'axe longitudinal (15), étant agencée au-dessous d'un bord d'entrée supérieur (45) du trou d'injection (22) et, dans une position d'ouverture complète de l'aiguille d'injecteur (26 ; 26a à 26g), vue dans la direction de l'axe longitudinal (15), la deuxième arête (42) étant agencée au-dessus du bord d'entrée inférieur (44) du trou d'injection (22),
**caractérisé**
**en ce que** le diamètre (D₁) de l'aiguille d'injecteur (26 ; 26a à 26g), dans la zone de la première arête (41), est supérieur au diamètre (D₂) de l'aiguille d'injecteur (26 ; 26a à 26g) dans la zone de la deuxième arête (42), et **en ce qu'**une distance (a) entre les deux arêtes (41, 42), considérée dans la direction de l'axe longitudinal (15), correspond à 0,4 fois à 1,6 fois un diamètre (d) du trou d'injection (22) dans une zone d'entrée (24) vers le trou borgne (14) dans l'état non arrondi de la zone d'entrée (24), et l'aiguille d'injecteur (26b ; 26c) présente entre les deux arêtes (41, 42) une section (51 ; 52) de forme convexe.

2. Injecteur de carburant selon la revendication 1, **caractérisé**
**en ce que** l'aiguille d'injecteur (26 ; 26a à 26e) présente une section (35) de forme cylindrique entre la première arête (41) et la surface d'étanchéité (28).

3. Injecteur de carburant selon la revendication 2, **caractérisé**
**en ce que** la section (35) de forme cylindrique est suivie, en direction de la surface d'étanchéité (28), d'une section (55) de forme conique dont l'angle (β) avec l'axe longitudinal (15) est supérieur à l'angle (γ) entre la surface d'étanchéité (28) et l'axe longitudinal (15).

4. Injecteur de carburant selon la revendication 3, **caractérisé**
**en ce que** la différence entre les deux angles (β, γ) est inférieure à 8,5°.

5. Injecteur de carburant selon l'une des revendications 1 à 4,
**caractérisé**
**en ce que** l'aiguille d'injecteur (26f ; 26g) présente une portion (56) de forme concave entre le première arête (41) et la surface d'étanchéité (28).

6. Injecteur de carburant selon l'une des revendications 1 à 5,
**caractérisé**
**en ce que** la deuxième arête (42) délimite une surface frontale plane (38) de la pointe de l'aiguille (34).

7. Injecteur de carburant selon l'une des revendications 1 à 6,
**caractérisé**
**en ce que** la pointe de l'aiguille (34) est pourvue d'une surface frontale (38a) de forme conique sur le côté de la deuxième arête (42) opposé à la première arête (41).

8. Injecteur de carburant selon l'une des revendications 1 à 7,
**caractérisé**
**en ce que** le trou borgne (14) présente une section cylindrique (18) qui se prolonge par le fond (20) de trou borgne de forme arrondie, et **en ce que** la transition entre la section cylindrique (18) et le fond (20) de trou borgne de forme arrondie est agencée entre les bords d'entrée inférieur et supérieur (44, 45) du trou d'injection (22), un axe longitudinal (23) du trou d'injection (22) coupant de préférence la transition entre la section cylindrique (18) et le fond (20) de trou borgne.

9. Injecteur de carburant selon l'une des revendications 1 à 8,
**caractérisé**
**en ce que** le trou d'injection (22) est réalisé avec un arrondi (25) dans la zone d'entrée (24) vers le trou borgne (14).
